# EUROPÄISCHE PATENTSCHRIFT

(11) **EP 2 217 108 B1**
(45) Veröffentlichungstag und Bekanntmachung des Hinweises auf die Patenterteilung: **30.05.2018**
(21) Anmeldenummer: 08857979.2
(22) Anmeldetag: 20.11.2008
(51) Int. Cl.: A47B 88/457, G07F 11/18

(54) **MÖBEL MIT EINER EINRICHTUNG ZUR DRAHTLOSEN ÜBERTRAGUNG VON ELEKTRISCHER ENERGIE**
FURNITURE HAVING A DEVICE FOR WIRELESSLY TRANSMITTING ELECTRICAL ENERGY
MEUBLE POURVU D'UN DISPOSITIF DE TRANSMISSION SANS FIL D'ÉNERGIE ÉLECTRIQUE

(30) Priorität: 03.12.2007 DE 202007016660 U
(43) Veröffentlichungstag der Anmeldung: 18.08.2010
(62) Teilanmeldung aus: 12197181.6
(73) Patentinhaber: Paul Hettich GmbH & Co. KG, 32278 Kirchlengern (DE)
(72) Erfinder: BEHNKE, Thomas, 32257 Bünde (DE)
(74) Vertreter: Dantz, Jan Henning
(86) Internationale Anmeldenummer: PCT/EP2008/065897
(87) Internationale Veröffentlichungsnummer: WO 2009/071447

(56) Entgegenhaltungen:
- WO-A-2006/017863
- DE-U1-202006 006 189
- JP-A- 2007 303 244

## Beschreibung

Die Erfindung betrifft ein Möbel nach dem Oberbegriff des Anspruchs 1.

Derartige Möbel sind bekannt, so aus der JP 2007 303 244 A. Es ist die Aufgabe der Erfindung, die Funktionalität der gattungsgemäßen Möbel zu erweitern und ihren Aufbau einfach zu gestalten.

Die Erfindung löst diese Aufgabe durch den Gegenstand des Anspruchs 1.

Vorzugsweise weist die Koppeleinrichtung zumindest eine erste elektrische Schaltung am Möbelkorpus auf, die zumindest zur Übertragung elektrischer Energie vom Möbelkorpus zum beweglichen Möbelteil zur Versorgung einer korrespondierenden zweiten elektrischen Schaltung am beweglichen Möbelteil ausgelegt ist, und die zweite Schaltung ist zudem zumindest zur Übertragung von an wenigstens einer Bedienungseinrichtung eingebbaren Bediendaten oder -signalen zur Schaltung am Möbelkorpus zur Steuerung wenigstens eines elektrischen Geräts ausgelegt. Die Bedienungseinrichtung ist in ihrer einfachsten Form ein Auslöseelement wie ein Tastschalter.

Derart kann auf einfache Weise auf mitgeschleppte Kabel zwischen dem Möbelkorpus und dem beweglichen Möbelteil verzichtet werden und es kann mit einem Bedienelement am Schubkasten, insbesondere an der Frontblende dennoch ein elektrisches Gerät wie eine Ausstoßvorrichtung am Möbelkorpus bedient bzw. angesteuert werden.

Vorzugsweise weist die Koppeleinrichtung Baueinheiten mit Gehäusen mit den korrespondierenden Koppeleinrichtungen auf, wobei wenigstens eines der Gehäuse oder ein Teil des Gehäuses begrenzt beweglich am Möbelkorpus oder am beweglichen Möbelteil angeordnet ist. Werden die Gehäuse zudem mit korrespondierenden, im geschlossenen Zustand des Möbelteils ineinander greifenden Mitteln versehen, wozu eines der Gehäuse mit wenigstens einer Einlaufausformung versehen ist und das andere Gehäuse mit einem Ansatz versehen ist, der dazu ausgelegt ist, im vollständig eingeschobenen Zustand des Schubkastens in die Einlaufausformung einzutauchen, wird auf einfache Weise sichergestellt, dass trotz des Spiels des Schubkastens senkrecht zur Schiebebewegung die Gehäuse mit den Koppelmitteln im geschlossenen Zustand derart relativ zueinander ausgerichtet sind, dass die Energie- und Datenübertragung mit hoher Funktionssicherheit erfolgt. Damit kann auf eine besonders paßgenaue Ausgestaltung der relativ zueinander beweglichen Möbelteile verzichtet werden. Der Begriff des Gehäuses ist nicht zu eng zu fassen. Er umfasst jegliches gehäuse- aber auch plattenartige Element, das zum Tragen zumindest der Koppelmittel dient. Das Gehäuse kann aber auch eine vollständige Schaltung aufnehmen oder sogar rundum einschließen.

Vorzugsweise ist oder sind zudem (vorzugsweise nur) an einem der Schubkästen eine oder mehrere der Bedienungseinrichtungen angeordnet und die Eingabe dieser Bedienungseinrichtung(en) wird auch oder nur zur Ansteuerung der Ausstoßvorrichtungen von einem oder mehreren anderen Schubkästen genutzt, die dann vorzugsweise keine eigene Bedienungseinrichtung aufweisen. Derart können weitere Bedieneinrichtungen gespart werden, was die Optik des Möbels verbessert und die Bedienung vereinfacht.

Vorteilhafte Ausgestaltungen der Erfindung sind den Unteransprüchen zu entnehmen.

Nachfolgend wird die Erfindung unter Bezug auf die Zeichnung anhand von Ausführungsbeispielen näher erläutert, wobei auch zahlreiche weitere Optionen zur Ausgestaltung der Erfindung offenbart werden. Es zeigt:
- Fig. 1: eine perspektivische Ansicht eines Möbels;
- Fig. 2: eine vereinfachte, schematisierte Schnittansicht durch ein weiteres Möbel;
- Fig. 3: eine perspektivische Ansicht von Baueinheiten mit induktiven Koppelelementen in einer ersten Gebrauchsstellung;
- Fig. 4: eine Schnittansicht durch die Anordnung aus Fig. 3;
- Fig. 5: die Einrichtung aus Fig. 3 in einer zweiten Gebrauchsstellung;
- Fig. 6: eine Schnittansicht durch die Anordnung aus Fig. 5;
- Fig. 7: eine relativ zu Fig. 6 senkrechte (Teil-) Schnittansicht durch die Anordnung aus Fig. 5 und 6;
- Fig. 8: ein Impulsdiagram zur Veranschaulichung der bevorzugten Betriebsweise der Vorrichtung aus Fig, 3;
- Fig. 9: ein Blockschaltbild eines Erregers; und
- Fig. 10: ein Blockschaltbild eines Transponders.

Fig. 1 zeigt ein Möbel 1 mit einem Möbelkorpus 2 und hier drei relativ zum Möbelkorpus 2 beweglichen Möbelteilen, die als ausziehbare und einschiebbare Schubkästen 3, 4, 5 ausgebildet sind.

An dem hier beispielhaft obersten Schubkasten 3 ist frontseitig - an der Frontblende 6 - wenigstens eine Bedieneinrichtung 7 zur Eingabe von Bedieninformationen angeordnet.

Diese Bedieneinrichtung 7 kann auf verschiedenste Weise ausgebildet werden, so als ein einzelner oder mehrere Tastschalter, Kippschalter oder Drehschalter oder aber als Touchscreen oder dgl.

Es können auch mehrere der Bedieneinrichtungen 7 vorgesehen sein: so ist es als vorteilhafte Weiterbildung, die auch als eigenständige Erfindung betrachtet werden kann, anzusehen, nur an einem der beweglichen Möbelteile, hier dem Schubkasten 3, eine oder mehrere der Bedieneinrichtungen 7 vorzusehen und diese auch zur Ansteuerung anderer oder weiterer Möbelteile, hier Schubkästen 4, 5 zu nutzen.

Jedenfalls eine der Bedieneinrichtungen 7 dient dazu, wenigstens ein im Möbelkorpus 2 angeordnetes elektrisches Gerät anzusteuern, bei dem es sich insbesondere - aber nicht zwingend - um wenigstens eine elektrische Ausstoßvorrichtung zum Ausstoßen des beweglichen Möbelteils, aber auch um eine elektrische Einrichtung anderer Art wie einen sonstigen elektrischen Antrieb aber auch eine elektrische Leuchte oder dgl. handeln kann. Vorzugsweise ist jedem der Schubkästen eine elektrische Ausstoßvorrichtung zugeordnet.

Damit keine mitgeschleppte elektrische Leitung zwischen dem beweglichen Möbelteil 3 und dem Möbelkorpus 2 angeordnet werden muss, ist das Möbel 1 mit einer Koppeleinrichtung zur drahtlosen Übertragung von elektrischer Energie zwischen dem Möbelkorpus und dem beweglichen Möbelteil versehen, die zumindest
- zur Übertragung elektrischer Energie insbesondere zur Versorgung eines elektrischen oder elektronischen Bauteils am beweglichen Möbelteil - insbesondere der Bedieneinrichtung und einer dieser zugeordneten elektrischen Schaltung am Schubkasten 3 - und
- zur Übertragung von Daten zur Steuerung des wenigstens einen elektrischen Geräts am Möbelkorpus ausgelegt ist.

Es ist auch denkbar, dass die Energie- und Datenübertragung über zwei separate Vorrichtungen erfolgt.

Die Koppeleinrichtung zur drahtlosen Übertragung von elektrischer Energie umfasst - siehe die vereinfachte Darstellung der Fig. 2 - eine am Möbelkorpus 2 angeordnete erste Baueinheit 9 und eine an einem der Schubkästen 3, 4 ,5 angeordnete zweite Baueinheit 10, die mit zusammenwirkenden elektrischen Schaltungen 11, 12 versehen sind, die vorzugsweise als Erreger und Transponder ausgebildet sind und die vorzugsweise - aber nicht zwingend - einen Aufbau und eine Funktionalität aufweisen, wie sie dem Diagramm der Fig. 8 und den Blockschaltbildern der Fig. 11 und 12 zu entnehmen ist und wie sie weiter unten noch näher beschrieben wird.

Jede der elektrischen Schaltungen 11, 12 weist ein Koppelelement auf, das in bevorzugter Ausgestaltung als induktives Koppelelement 31, 36 ausgebildet ist. Eine Ausgestaltung als kapazitives Koppelelement ist alternativ denkbar.

Als induktive Koppelelemente 31, 36 werden vorzugsweise zwei Spulen 13, 14 verwendet, welche beispielhaft in Fig. 3 und 4 zu erkennen sind, und die auf entsprechend ausgelegte Spulenträger aufgewickelt sein können.

Dabei ist eine der Spulen 13 vorzugsweise an der ersten Baueinheit 9 und die andere der Spulen 14 an der zweiten Baueinheit 10 angeordnet, d.h., die Spulen 13, 14 sind relativ zueinander beweglich, da die eine der Spulen 14 zusammen mit dem Schubkasten ausgezogen und eingeschoben wird (siehe auch Fig. 2, in welcher die ausgezogene Stellung des Schubkastens 3 dargstellt ist).

Wesentlich ist, dass die beiden Spulen 13 bzw. 14 derart am Möbelkorpus 2 bzw. am Schubkasten 3 angeordnet sind, dass zumindest in der vollständig oder fast vollständig eingeschobenen Stellung des Schubkastens 3 im Möbelkorpus eine Energie- und Datenübertragung zwischen den Baueinheiten 9, 10 bzw. der Schaltungen 11, 12 der Koppeleinrichtung möglich ist.

Im ausgezogenen Zustand des Schubkastens 3 ist dagegen nach der Lehre der Erfindung eine Energie- und Datenübertragung jedenfalls dann entbehrlich, wenn die wenigstens eine Bedieneinrichtung 7 zur Ansteuerung einer Möbelausstoßvorrichtung dient, die lediglich dazu ausgelegt ist, den Schubkastens etwas aus seiner eingeschobenen Stellung auszustoßen, die aber nicht auch zum Schließen des Schubkastens dient, da dies weiter manuell durch Einschieben erfolgt.

Wie aus Fig. 2 zu erkennen, kann die eine der Baueinheiten 9 an der Innenseite der Möbelkorpusrückwand 15 angeordnet sein und die andere der Baueinheiten 10 beispielsweise an einer Montagetraverse 16 des Schubkastens 3.

Die am Möbelkorpus angeordnete Baueinheit 9 ist vorzugsweise über ein Mehrleiterkabel 17 mit der Ausstoßvorrichtung 18 oder einer anderen elektrischen Einrichtung sowie vorzugsweise (hier nicht dargestellt) mit einem Netzteil verbunden, welches zur Energieversorgung der Ausstoßvorrichtung und der Schaltung 11 dient.

Die am oder im Schubkasten 3 angeordnete Baueinheit 10 ist vorzugsweise über ein Mehrleiterkabel 19 mit der wenigstens einen oder den mehreren Bedieneinrichtung(en 7 verbunden.

Das Zusammenwirken der Baueinheiten 9, 10 erschließt sich aus einer kombinierten Betrachtung der Fig. 3 bis 10.

Wie in Fig. 3 und 4 zu erkennen, weist jede der Baueinheiten 9, 10 vorzugsweise ein Gehäuse 20, 21 auf, die jeweils am Möbelkorpus und am Schubkasten 2, 3 befestigt werden (hier nicht dargestellt).

Dabei ist das Gehäuse 20 mit einer Einlaufausformung 22 versehen und das andere Gehäuse 21 mit einem Ansatz 23, der dazu ausgelegt ist, im vollständig eingeschobenen Zustand des Schubkastens in die Einlaufausformung 22 einzutauchen (Fig. 5).

Der Ansatz 23 weist einen Ferritkern 24 auf oder ist als solcher ausgebildet und erstreckt sich vorzugsweise in dem Gehäuse 21 bis in die Spule 14 der Baueinheit 10.

Im zusammengeschobenen Zustand - Fig. 5 bis 7 - ragt der Ansatz 23 mit dem Ferritkern 24 in die Spule 13, welche konzentrisch zur Einlaufausformung 22 angeordnet ist.

Derart wird jedenfalls im vollständig eingeschobenen Zustand des Schubkastens eine induktiv wirkende Koppeleinrichtung realisiert, die zumindest zur drahtlosen Übertragung von Versorgungsenergie von der Schaltung 11 am Möbelkorpus zur Schaltung 12 am Schubkasten 3 und zur drahtlosen Übertragung von Daten in umgekehrter Richtung ausgebildet ist (siehe Figuren 9 und 10).

Die Gehäuse 20, 21 sind jeweils an Montagemitteln bzw. Befestigungsmitteln wie Bohrungen oder Langlöchern 25 der Baueinheiten 9, 10 an dem zugeordneten Möbelteil- Möbelkorpus 2 oder Schubkasten 3 montierbar.

Dabei wird die Anordnung bevorzugt, bei welche die Baueinheit 9 am Möbelkorpus 2 und die Baueinheit 10 am Schubkasten 3 befestigt ist. Die umgekehrte Anordnung wäre aber ebenfalls denkbar.

Es ist besonders vorteilhaft, wenn wenigstens eine der Baueinheiten an ihrem zugeordneten Möbelteil beweglich angeordnet ist. Zu diesem Zweck ist nach Fig. 3 die Baueinheit 9 am Möbelkorpus 2 relativ zu diesem begrenzt beweglich.

Dies wird in einfacher Weise dadurch erreicht, dass ein mittiger Gehäusebereich 20a zur Aufnahme der Schaltung 11 der Baueinheit 9 beweglich mit Gehäusebereichen 20b, c verbunden ist, welche die Montagemittel - hier die Aussparungen 25 - zur Montage der Baueinheit am Möbelkorpus mittels Schrauben oder dgl. aufweisen.

Diese Beweglichkeit wird dadurch realisiert, dass der Gehäusebereich 20a über einen oder mehrere Federstege 26 mit Montageplatten 27 verbunden ist, die als die Bereiche 20b, c dienen, welche die Montagemittel 25 aufweisen. Die Beweglichkeit kann auch durch elastisches Material an sich realisiert werden. Erfindungsgemäß ist der Gehäusebereich 20a mittig zwischen den Montageplatten 27 angeordnet und beidseitig über einen oder mehrere - hier drei - wellenartig geschwungene und voneinander beabstandete Federstege 26 mit den Montageplatten 27 verbunden, wobei die beweglichen Federstege 26 gestreckt und gestaucht werden können, was die Beweglichkeit realisiert.

Es erscheint zweckmäßig und kostengünstig, das Gehäuse 20 mit den Federstegen 26 und den Montageplatten 27 einstückig herzustellen, und zwar insbesondere aus Kunststoff.

Die vorstehend beschriebene Anordnung wird auf einfache und dennoch besonders vorteilhafte Weise dem Effekt gerecht, dass zwischen den relativ zueinander beweglichen Möbelteilen Möbelkorpus 2 und Schubkasten 3 auch quer zur Verschieberichtung ein gewisses Spiel vorhanden ist, denn dadurch, dass der Gehäusebereich 20a mit der Spule 13 durch die Federstege 26 etwas relativ zum Möbelkorpus 2 beweglich ist, wird der Ansatz 23 des Schubkastens 3 beim Zusammenschieben der relativ beweglichen Möbelteile Möbelkorpus 2 und Schubkasten 3 sicher in die Einlaufausformung 22 geführt, was eine sehr gute Funktionssicherheit der Anordnung gewährleistet und es ermöglicht, die Koppeleinrichtung auch an weniger paßgenau bzw. mit mehr Spiel relativ zueinander geführten Möbelteilen einzusetzen.

Es ist denkbar, durch eine leicht konische Ausgestaltung des Ansatzes 23 und/oder der Einlaufausformung 22 die Funktionssicherheit nochmals zu erhöhen. Zudem kann die Einlaufausformung 22 auch einen etwas größeren Durchmesser aufweisen als der Ansatz 23 mit dem Ferritkern, was die Funktionalität der Schaltungen 11, 12 nicht beeinträchtigt. Schließlich ist es sogar denkbar, dass die Energie- und Datenübertragung jedenfalls dann noch gewährleistet wird, wenn der Ferritkern 13 zwar nicht in die Einlaufausformung 13 eintaucht aber sehr nahe zu dieser angeordnet ist, d.h., wenn der Schubkasten 3 versehentlich nicht ganz geschlossen wurde.

Alternativ könnten die Spulen 13, 14 im eingeschobenen Zustand auch in anderer Weise relativ zueinander ausgerichtet sein.

Nach Fig. 9 weist die Schaltung 11 am Möbelkorpus 2, die als Erreger ausgebildet ist, vorzugsweise eine Stromversorgungseinrichtung 28, einen dieser nachgeschalteten Oszillator 29, eine dem Oszillator 29 nachgeschaltete Einrichtung zur Impulsaufbereitung 30 und das der Einrichtung 30 nachgeschaltete induktive Koppelelement 31 auf, das in Fig. 3 durch die Spule 13 gebildet ist.

Derart kann Energie vom induktiven Koppelelement 31 zu dem korrespondierenden Koppelelement 36 am Schubkasten 3 übertragen werden, die dort dazu genutzt wird, um die Schaltung 12 am Schubkasten, die bevorzugt als Transponder ausgebildet ist, mit elektrischer Energie zu versorgen. Es wäre theoretisch auch denkbar, neben der Energie auch Daten zum Transponder zu übertragen, was aber nicht zwingend erforderlich ist.

In das induktive Koppelement 31 eingekoppelte bzw. vom Transponder drahtlos ausgesendete und über das Koppelelement 31 empfangene Signale werden vom Koppelelement 31 zu einer Signalabtastungseinrichtung 32 geleitet, welcher ein Demodulator 33 und eine Einrichtung zur Signalauswertung 34 nachgeschaltet sind, welche dazu ausgelegt sein kann, in Abhängigkeit von diesen Signalen einen Verbraucher wie die bereits erwähnte Ausstoßvorrichtung anzusteuern.

Eine Steuerungseinrichtung, insbesondere ein Mikrocontroller 35, kann mit einer oder mehreren der Komponenten der Schaltung versehen sein. Hier ist er mit dem Oszillator 29, der Einrichtung 30 zur Impulsaufbereitung, der Signalabtastungseinrichtung 32, dem Demodulator 33 und der Einrichtung zur Signalauswertung 34 verbunden.

Nach Fig. 10 weist die Schaltung 12 am Möbelkorpus 2, die als der Transponder ausgebildet ist, ein induktives Koppelelement 36 auf, das in Fig. 3 durch die Spule 14 gebildet ist. Dem induktiven Koppelement 36 sind hier in paralleler Schaltung eine Stromversorgungseinrichtung 37 und eine Impulsabtrennstufe 38 nachgeschaltet, um sowohl die zum Transponder übertragene Energie als auch die übertragenen Signale voneinander trennen bzw. nutzen zu können. Die Impulsabtrennstufe 38 ist mit einer Steuerungseinrichtung 39 verbunden, welche wiederum vorzugsweise als Mikrocontroller ausgebildet ist.

An einen Eingang der Steuerungseinrichtung 39 ist die Bedieneinrichtung angeschlossen, der eine Input/Output-Logik 40 zugeordnet ist.

In Abhängigkeit von der Eingabe an der Bedienungseinrichtung 7 werden von einem der Stromversorgungseinrichtung 37 und nachgeschalteten und mit der Steuerungseinrichtung 39 verbundenen Modulator 41 Signale an einen diesem nachgeschalteten Oszillator 42 ausgegeben, dessen Signale wiederum an das induktive Koppelelement 36 übertragen werden, um Steuerungssignale an den Erreger am Möbelkorpus zu senden.

Derart ist es auf einfache Weise möglich, auf ein mitschleppendes Kabel zwischen dem Schubkasten 3 und dem Möbelkorpus 2 zu verzichten, da sowohl die Energie- als auch die Datenübertragung zwischen dem Möbelkorpus 2 und dem Schubkasten 3 drahtlos erfolgt. Eine analoge Anordnung wäre zwischen einem Möbelkorpus 2 und einem anderen beweglichen Möbelteil 3, beispielsweise bei einer Drehtür, realisierbar.

Besonders vorteilhaft - aber nicht zwingend - ist es, wenn nach Art der Fig. 8 die Datenübertragung S vom Transponder 12 zum Erreger 11 einerseits und die Energieübertragung E vom Erreger 11 zum Transponder 12 andererseits in zeitlich versetzter Weise in Blöcken E, S, E erfolgt, da dies die Energieübertragung und die Signalauswertung besonders einfach und sicher macht.

Durch die Erfindung wird es möglich, nur an einem der Schubkästen 3 eine Bedienungseinrichtung vorzusehen und dennoch auch andere Schubkästen 4, 5 im Möbelkorpus anzusteuern. Dies kann zum Beispiel derart genutzt werden, dass die Bedienungseinrichtung 7 an einem für den Benutzer gut zugänglichen Schubkasten 3 angeordnet wird und auch dazu genutzt wird einen etwas weniger einfach zugänglichen - beispielsweise tief oder hoch angeordneten Schubkasten - z.B. den Schubkasten 5 - ganz oder teilweise zu öffnen.

Denkbar ist auch, dass die Bedienungseinrichtung 7 des Schubkastens 3 überhaupt nur dazu genutzt wird, um die Ausstoßvorrichtung 18 eines anderen Schubkastens anzusteuern.

Weiterhin ist denkbar, dass mittels der Bedienungseinrichtung eines Möbels bewegliche Möbelteile eines anderen Möbels angesteuert werden. Dies kommt einer feldbusartigen Vernetzung der Möbel untereinander gleich.

Die Schaltungen 11, 12 werden vorzugsweise jeweils vollständig in die Baueinheiten 9, 10 bzw. die Gehäuse 20, 21 integriert, an welchen Kontakte 43 oder Steckvorrichtungen zum Anschluss elektrischer Leiter ausgebildet sein können, was in Fig. 4 angedeutet ist. Dies ist aber für die Funktion der Schaltungen nicht zwingend erforderlich.

Beim Schließen und Öffnen wird reibend im Bereich der Elemente 22, 23 ggf. auch eine Reinigungswirkung zwischen aneinander liegenden Flächen erreicht.

### Bezugszeichen

- Möbel: 1
- Möbelkorpus: 2
- Schubkästen: 3, 4, 5
- Frontblende: 6
- Eingabeeinrichtung: 7
- Koppeleinrichtung: 8
- erste Baueinheit: 9
- zweite Baueinheit: 10
- Schaltungen: 11, 12
- Spulen: 13, 14
- Möbelkorpusrückwand: 15
- Montagetraverse: 16
- Mehrleiterkabel: 17
- Ausstoßvorrichtung: 18
- Mehrleiterkabel: 19
- Gehäuse: 20,21
- Einlaufausformung: 22
- Ansatz: 23
- Stift: 24
- Befestigungsmittel: 25
- Federstege: 26
- Montageplatten: 27
- Stromversorgungseinrichtung: 28
- Oszillator: 29
- Einrichtung zur Impulsaufbereitung: 30
- Koppelelement: 31
- Signalabtastungseinrichtung: 32
- Demodulator: 33
- Einrichtung zur Signalauswertung: 34
- Mikrocontroller: 35
- Koppelelement: 36
- Stromversorgungseinrichtung: 37
- Impulsabtrennstufe: 38
- Steuerungseinrichtung: 39
- Input/Output-Logik: 40
- Modulator: 41
- Oszillator: 42
- Datenübertragung: S
- Energieübertragung: E

## Patentansprüche

1. Möbel (1) mit einem Möbelkorpus (2) und mit wenigstens einem oder mehreren relativ zum Möbelkorpus (2) beweglichen Möbelteil/Möbelteilen, insbesondere mit einem oder mehreren relativ zum Möbelkorpus verschieblichen Schubkasten/Schubkästen (3), sowie mit einer Koppeleinrichtung zur drahtlosen Übertragung von elektrischer Energie zwischen dem Möbelkorpus (2) und dem wenigstens einen beweglichen Möbelteil (3), **dadurch gekennzeichnet, dass** die Koppeleinrichtung zumindest folgendes aufweist:
a) eine erste elektrische Schaltung (11) am Möbelkorpus,
b) eine zweite elektrische Schaltung (12) am beweglichen Möbelteil (3),
c) wobei die erste elektrische Schaltung (11) zumindest zur Übertragung elektrischer Energie vom Möbelkorpus zum beweglichen Möbelteil (3) zur Versorgung der korrespondierenden zweiten elektrischen Schaltung (11) am beweglichen Möbelteil ausgelegt ist, und
d) wobei die zweite Schaltung (12) zumindest zur Übertragung von an wenigstens einer Bedienungseinrichtung (7) eingebbaren Bediendaten oder -signalen zur Schaltung (11) am Möbelkorpus (2) zur Steuerung wenigstens eines elektrischen Geräts ausgelegt ist.
e) wobei die Koppeleinrichtung zur drahtlosen Übertragung von elektrischer Energie folgendes aufweist: eine am Möbelkorpus (2) angeordnete erste Baueinheit (9) und eine an einem der Schubkästen (3, 4, 5) angeordnete zweite Baueinheit (10), die jeweils mit den zusammenwirkenden elektrischen Schaltungen (11, 12) mit Koppelelementen (31, 36) versehen sind und dass jede der Baueinheiten (9, 10) ein Gehäuse (20, 21) aufweist, das am Möbelkorpus (2) bzw. am Schubkasten (3) angeordnet ist,
**dadurch gekennzeichnet, dass**
f) wenigstens eines der Gehäuse (20 oder 21) oder ein Teil des Gehäuses (20 oder 21) begrenzt beweglich am Möbelkorpus oder am beweglichen Möbelteil, insbesondere an dem wenigstens einen Schubkasten, angeordnet ist, wobei die Beweglichkeit dadurch realisiert ist, dass ein mittiger erster Gehäusebereich (20a) über einen oder mehrere Federstege (26) mit Montageplatten (27) verbunden ist, welche Montagemittel (25) aufweisen, und
g) dass eines der Gehäuse (20) mit wenigstens einer Einlaufausformung (22) versehen ist und dass das andere Gehäuse (21) mit einem Ansatz (23) versehen ist, der dazu ausgelegt ist, im vollständig eingeschobenen Zustand des Schubkastens in die Einlaufausformung (22) einzutauchen.

2. Möbel nach Anspruch 1, **dadurch gekennzeichnet, dass** der Ansatz (23) einen Ferritkern aufweist oder als solcher ausgebildet ist.

3. Möbel nach Anspruch 1 oder 2, **dadurch gekennzeichnet, dass** der Gehäusebereich (20a) über einen oder mehrere wellenartig geschwungene und voneinander beabstandete Federstege (26) mit den Montageplatten (27) verbunden ist.

4. Möbel nach Anspruch 1, 2 oder 3, **dadurch gekennzeichnet, dass** das Gehäuse (20) mit den Federstegen (26) und den Montageplatten (27) einstückig ausgebildet ist.

5. Möbel nach einem der vorstehenden Ansprüche 1 bis 4, **dadurch gekennzeichnet, dass** der Ansatz (23) und/oder die Einlaufausformung (22) konisch ausgestaltet ist.

6. Möbel nach einem der vorstehenden Ansprüche, **dadurch gekennzeichnet, dass** das wenigstens eine anzusteuernde elektrische Gerät eine Ausstoßvorrichtung (18) zum Ausstoßen von einem der Schubkästen (3) ist.

7. Möbel nach Anspruch 6, **dadurch gekennzeichnet, dass** jedem der Schubkästen eine der Ausstoßvorrichtungen (18) zugeordnet ist.

8. Möbel (1) nach Anspruch 6 oder 7, **dadurch gekennzeichnet, dass** nur an einem der Schubkästen (3) eine oder mehrere der Bedienungseinrichtungen (7) angeordnet sind und dass die Eingaben an dieser Bedienungseinrichtung(en) auch oder nur zur Ansteuerung der Ausstoßvorrichtungen (18) von einem oder mehreren anderen Schubkästen (3) genutzt werden, die keine eigene Bedienungseinrichtung aufweisen.

9. Möbel nach einem der vorstehenden Ansprüche, **dadurch gekennzeichnet, dass** die Koppeleinrichtung induktiv wirkend ausgelegt ist.

10. Möbel nach Anspruch 9, **dadurch gekennzeichnet, dass** die induktiv wirkende Koppeleinrichtung zur Daten- und Energieübertragung nur im nahezu ganz oder ganz eingeschobenen Zustand des Schubkastens (3) ausgelegt ist.

11. Möbel nach einem der vorstehenden Ansprüche, **dadurch gekennzeichnet, dass** die elektrischen Schaltungen (11, 12) als Erreger und Transponder ausgebildet sind, und dass vorzugsweise der Erreger am Möbelkorpus (2) und der Transponder am Schubkasten (3) angeordnet ist und/oder dass der Erreger und der Transponder dazu ausgelegt sind, Daten und/oder Energie nur im nahezu ganz oder ganz eingeschobenen Zustand des Schubkastens (3) zu übertragen.

12. Möbel nach einem der vorstehenden Ansprüche, **dadurch gekennzeichnet, dass** jede der elektrischen Schaltungen (11, 12) jeweils eine Spule (13, 14) als induktives Koppelelement (31, 36) aufweist.

13. Möbel nach einem der Ansprüche 6-8, **dadurch gekennzeichnet, dass** die am Möbelkorpus angeordnete Baueinheit (9) über ein Mehrleiterkabel (17) mit der Ausstoßvorrichtung (18) mit einem Netzteil verbunden ist und/oder dass die am oder im Schubkasten (3) angeordnete Baueinheit (10) über ein Mehrleiterkabel (19) mit der wenigstens einen oder den mehreren Bedieneinrichtung(en) (7) verbunden ist.

14. Möbel nach einem der vorstehenden Ansprüche, **dadurch gekennzeichnet, dass** die Gehäuse (20, 21) jeweils an Montagemitteln bzw. Befestigungsmitteln wie Bohrungen oder Langlöchern (25) der Baueinheiten (9, 10) an dem zugeordneten Möbelteil - Möbelkorpus (2) oder Schubkasten (3) montierbar sind.

15. Möbel nach einem der vorstehenden Ansprüche, **dadurch gekennzeichnet, dass** der erste mittige Gehäusebereich (20a) zur Aufnahme der Schaltung (11) beweglich mit zweiten Gehäusebereichen (20b, c) verbunden ist, welche die Montagemittel (25) zur Montage der Baueinheit am Möbelkorpus aufweisen.

16. Möbel nach einem der Ansprüche 9-15, **dadurch gekennzeichnet, dass** die Schaltung (11) am Möbelkorpus (2), die als Erreger ausgebildet ist, vorzugsweise eine Stromversorgungseinrichtung (28), einen dieser nachgeschalteten Oszillator (29), eine dem Oszillator (29) nachgeschaltete Einrichtung zur Impulsaufbereitung (30) und das der Einrichtung (30) nachgeschaltete induktive Koppelelement (31) aufweist, um Energie vom induktiven Koppelelement (31) zu dem korrespondierenden Koppelelement (36) am Schubkasten (3) zu übertragen.

17. Möbel nach einem der Ansprüche 9-16, **dadurch gekennzeichnet, dass** die Schaltung (11) ferner aufweist, um in das induktive Koppelement (31) eingekoppelte bzw. vom Transponder drahtlos ausgesendete und über das Koppelelement (31) empfangene Signale zu verarbeiten: eine Signalabtastungseinrichtung (32), welcher ein Demodulator (33) und eine Einrichtung zur Signalauswertung (34) nachgeschaltet sind, welche dazu ausgelegt sein kann, in Abhängigkeit von diesen Signalen Verbraucher wie die Ausstoßvorrichtung (18) anzusteuern.

18. Möbel nach Anspruch 17, **dadurch gekennzeichnet, dass** eine Steuerungseinrichtung, insbesondere ein Mikrocontroller (35) mit einer oder mehreren der Komponenten der Erregerschaltung (11) verbunden ist und dass der Mikrocontroller (35) mit dem Oszillator (29), der Einrichtung (30) zur Impulsaufbereitung, der Signalabtastungseinrichtung (32), dem Demodulator (33) und der Einrichtung zur Signalauswertung (34) verbunden ist.

19. Möbel nach einem der Ansprüche 9-18, **dadurch gekennzeichnet, dass** die Schaltung (12) das induktive Koppelelement (36) aufweist, dem in paralleler Schaltung eine Stromversorgungseinrichtung (37) und eine Impulsabtrennstufe (38) nachgeschaltet sind und dass die Impulsabtrennstufe (38) mit einer Steuerungseinrichtung (39) verbunden ist und dass an einen Eingang der Steuerungseinrichtung (39) die Bedieneinrichtung (7) angeschlossen ist, der eine Input/Output-Logik (40) zugeordnet ist und dass die Schaltung zur Signalausgabe ferner einen mit der Steuerungseinrichtung (39) verbundenen Modulator (41) und einen diesem nachgeschalteten Oszillator (42) aufweist, der an das induktive Koppelelement (36) angeschlossen ist.

20. Möbel nach einem der Ansprüche 11-19, **dadurch gekennzeichnet, dass** die Schaltungen (10) und (11) derart ablaufgesteuert sind, dass die Datenübertragung (S) vom Transponder (12) zum Erreger (11) einerseits und die Energieübertragung (E) vom Erreger (11) zum Transponder (12) andererseits in zeitlich versetzter Weise in Blöcken (E, S, E) erfolgt.

21. Möbel (1) nach Anspruch 1 **dadurch gekennzeichnet, dass** die Koppeleinrichtung als kapazitiv wirkende Koppeleinrichtung ausgelegt ist.

## Claims

1. Furniture (1) having a furniture body (2) and having at least one or more furniture parts movable in relation to the furniture body (2), in particular having one or more drawers (3) displaceable relative to the furniture body, and having a coupling device for wirelessly transmitting electrical energy between the furniture body (2) and the at least one movable furniture part (3), **characterized in that** the coupling device at least has the following:
a) a first electrical circuit (11) on the furniture body,
b) a second electrical circuit (12) on the movable furniture body (3),
c) the first electrical circuit (11) being designed at least for transmitting electrical energy from the furniture body to the movable furniture part (3) to supply the corresponding second electrical circuit (11) on the movable furniture part, and
d) the second circuit (12) being designed at least for transmitting operating data or signals which can be input on at least one operating device (7) to the circuit (11) on the furniture body (2) to control at least one electrical appliance,
e) the coupling device for wirelessly transmitting electrical energy having the following: a first module (9) situated on the furniture body (2) and a second module (10) situated on one of the drawers (3, 4, 5), which are each provided with the cooperating electrical circuits (11, 12) having coupling elements (31, 36), and each of the modules (9, 10) has a housing (20, 21), which is situated on the furniture body (2) or on the drawer (3), **characterized in that**
f) at least one of the housings (20 or 21) or a part of the housing (20 or 21) is situated so it is movable in a limited manner on the furniture body or on the movable furniture part, in particular on the at least one drawer, the mobility being implemented **in that** a central first housing area (20a) is connected via one or more spring webs (26) to installation plates (27), which have mounting means (25), and
g) one of the housings (20) is provided with at least one intake formation (22), and the other housing (21) is provided with an extension (23), which is designed for the purpose of plunging into the intake formation (22) in the completely retracted state of the drawer.

2. The furniture according to Claim 1, **characterized in that** the extension (23) has a ferrite core or is implemented as such.

3. The furniture according to Claim 1 or 2, **characterized in that** the housing area (20a) is connected via one or more wavy curved spring webs (26), which are spaced apart from one another, to the installation plates (27).

4. The furniture according to Claim 1, 2, or 3, **characterized in that** the housing (20) is implemented in one piece with the spring webs (26) and the installation plates (27).

5. The furniture according to one of preceding Claims 1 to 4, **characterized in that** the extension (23) and/or the intake formation (22) are formed conically.

6. The furniture according to one of the preceding claims, **characterized in that** the at least one electrical appliance to be activated is an ejection device (18) for ejecting one of the drawers (3).

7. The furniture according to Claim 6, **characterized in that** one of the ejection devices (18) is assigned to each of the drawers.

8. The furniture (1) according to Claim 6 or 7, **characterized in that** one or more of the operating devices (7) are situated on only one of the drawers (3), and the inputs at these operating devices are also or are only used for activating the ejection devices (18) of one or more other drawers (3), which do not have a separate operating device.

9. The furniture according to one of the preceding claims, **characterized in that** the coupling device is designed to act inductively.

10. The furniture according to Claim 9, **characterized in that** the inductively acting coupling device is designed for data and energy transmission only in the almost entirely or entirely retracted state of the drawer (3).

11. The furniture according to one of the preceding claims, **characterized in that** the electrical circuits (11, 12) are implemented as exciter and transponder, and preferably the exciter is situated on the furniture body (2) and the transponder is situated on the drawer (3), and/or the exciter and the transponder are designed for the purpose of transmitting data and/or energy only in the almost entirely or entirely retracted state of the drawer (3).

12. The furniture according to one of the preceding claims, **characterized in that** each of the electrical circuits (11, 12) has one coil (13, 14) as the inductive coupling element (31, 36).

13. The furniture according to one of Claims 6-8, **characterized in that** the module (9) situated on the furniture body is connected via a multiconductor cable (17) to the ejection device (18) having a power supply unit, and/or the module (10) situated on or in the drawer (3) is connected via a multiconductor cable (19) to the at least one or the multiple operating device(s) (7).

14. The furniture according to one of the preceding claims, **characterized in that** the housings (20, 21) can each be installed on installation means or fastening means such as holes or oblong holes (25) of the modules (9, 10) on the assigned furniture part - furniture body (2) or drawer (3).

15. The furniture according to one of the preceding claims, **characterized in that** the central housing area (20a) for receiving the circuit (11) is connected so it is movable to housing areas (20b, c), which have the installation means (25) for installing the module on the furniture body.

16. The furniture according to one of Claims 9-15, **characterized in that** the circuit (11) on the furniture body (2), which is implemented as an exciter, preferably has a power supply device (28), an oscillator (29) downstream therefrom, a device for pulse shaping (30) downstream from the oscillator (29), and the inductive coupling element (31) downstream from the device (30), in order to transmit energy from the inductive coupling element (31) to the corresponding coupling element (36) on the drawer (3).

17. The furniture according to one of Claims 9-16, **characterized in that** the circuit (11) also has, in order to process signals coupled into the inductive coupling element (31) and/or wirelessly transmitted by the transponder and received via the coupling element (31): a signal sampling device (32), from which a demodulator (33) and a device for signal analysis (34) are downstream, which can be designed for the purpose of activating consumers such as the ejection device (18) as a function of these signals.

18. The furniture according to Claim 17, **characterized in that** a control device, in particular a microcontroller (35), is connected to one or more of the components of the exciter circuit (11), and the microcontroller (35) is connected to the oscillator (29), the device (30) for pulse shaping, the signal sampling device (32), the demodulator (33), and the device for signal analysis (34).

19. The furniture according to one of Claims 9-18, **characterized in that** the circuit (12) has the inductive coupling element (36), from which a power supply device (37) and a pulse separation stage (38) are downstream in parallel, and the pulse separation stage (38) is connected to a control device (39), and the operating device (7) is connected to an input of the control device (39), to which an input/output logic (40) is assigned, and the circuit for signal output also has a modulator (41) connected to the control device (39) and an oscillator (42) downstream therefrom, which is connected to the inductive coupling element (36).

20. The furniture according to one of Claims 11-19, **characterized in that** the circuits (10) and (11) are sequence controlled in such a manner that the data transmission (S) from the transponder (12) to the exciter (11), on the one hand, and the energy transmission (E) from the exciter (11) to the transponder (12), on the other hand, occur in blocks (E, S, E), in a manner offset in time.

21. The furniture (1) according to Claim 1, **characterized in that** the coupling device is designed as a capacitively acting coupling device.

## Revendications

1. Meuble (1) avec un corps de meuble (2) et avec au moins une ou plusieurs parties de meuble mobiles par rapport au corps de meuble (2), en particulier un ou plusieurs tiroirs (3) qui peuvent coulisser par rapport au corps de meuble, et avec un dispositif de couplage pour la transmission sans fil d'énergie électrique entre le corps de meuble (2) et l'au moins une partie de meuble mobile (3), **caractérisé en ce que** le dispositif de couplage présente au moins :
a) un premier circuit électrique (11) sur le corps de meuble,
b) un deuxième circuit électrique (12) sur la partie de meuble mobile (3),
c) le premier circuit électrique (11) étant conçu au moins pour transmettre de l'énergie électrique du corps de meuble à la partie de meuble mobile (3) afin d'alimenter le deuxième circuit électrique (11) correspondant sur la partie de meuble mobile, et
d) le deuxième circuit (12) étant conçu au moins pour transmettre des données ou signaux de contrôle qui peuvent être saisis sur au moins un dispositif de contrôle (7) au circuit (11) sur le corps de meuble (2) afin de contrôler au moins un appareil électrique.
e) le dispositif de couplage présentant, pour la transmission sans fil d'énergie électrique, une première unité de construction (9) disposée sur le corps de meuble (2) et une deuxième unité de construction (10) disposée sur l'un des tiroirs (3, 4, 5), qui sont munies chacune d'éléments de couplage (31, 36) avec les circuits électriques (11, 12) coopérant ensemble, et chacune des unités de construction (9, 10) présentant un boîtier (20, 21) qui est disposé sur le corps de meuble (2) ou le tiroir (3),
**caractérisé en ce que**
f) au moins un des boîtiers (20 ou 21) ou une partie du boîtier (20 ou 21) est disposé de façon mobile sur le corps de meuble ou sur la partie de meuble mobile, en particulier sur l'au moins un tiroir, la mobilité étant réalisée par le fait qu'une première partie centrale de boîtier (20a) est reliée par au moins une ou plusieurs barrettes de ressort (26) avec des plaques d'assemblage (27) qui présentent des moyens d'assemblage (25), et
g) **en ce que** l'un des boîtiers (20) est muni d'une encoche d'entrée (22) et **en ce que** l'autre boîtier (21) est muni d'un épaulement (23) qui est conçu pour pénétrer dans l'encoche d'entrée (22) quand le tiroir est complètement rentré.

2. Meuble selon la revendication 1, **caractérisé en ce que** l'épaulement (23) présente un noyau de ferrite ou est conformé comme tel.

3. Meuble selon la revendication 1 ou 2, **caractérisé en ce que** la partie de boîtier (20a) est reliée aux plaques d'assemblage (27) par l'intermédiaire d'une ou plusieurs barrettes de ressort (26) ondulées et espacées les unes des autres.

4. Meuble selon la revendication 1, 2 ou 3, **caractérisé en ce que** le boîtier (20) est formé d'un seul tenant avec les barrettes de ressort (26) et les plaques d'assemblage (27).

5. Meuble selon l'une des revendications 1 à 4, **caractérisé en ce que** l'épaulement (23) et/ou l'encoche d'entrée (22) sont de forme conique.

6. Meuble selon l'une des revendications précédentes, **caractérisé en ce que** l'au moins un appareil électrique à contrôler est un mécanisme d'éjection (18) pour l'éjection d'au moins un des tiroirs (3).

7. Meuble selon la revendication 6, **caractérisé en ce qu'**un des mécanismes d'éjection (18) est associé à chacun des tiroirs.

8. Meuble (1) selon la revendication 6 ou 7, **caractérisé en ce qu'**un ou plusieurs des dispositifs de contrôle (7) sont disposés sur un seul des tiroirs (3) et **en ce que** les saisies sur ce ou ces dispositifs de contrôle ne peuvent être utilisées que pour actionner les mécanismes d'éjection (18) d'un ou plusieurs autres tiroirs (3) qui ne présentent pas de dispositif de contrôle propre.

9. Meuble selon l'une des revendications précédentes, **caractérisé en ce que** le dispositif de couplage est conçu pour agir par induction.

10. Meuble selon la revendication 9, **caractérisé en ce que** le dispositif de couplage fonctionnant par induction est conçu pour ne transmettre des données et de l'énergie que quand le tiroir (3) est presque ou complètement rentré.

11. Meuble selon l'une des revendications précédentes, **caractérisé en ce que** les circuits électriques (11, 12) sont conformés comme un excitateur et un transpondeur, l'excitateur étant de préférence disposé sur le corps de meuble (2) et le transpondeur sur le tiroir (3), et/ou **en ce que** l'excitateur et le transpondeur sont conçus pour ne transmettre des données et/ou de l'énergie que quand le tiroir (3) est presque ou complètement rentré.

12. Meuble selon l'une des revendications précédentes, **caractérisé en ce que** chacun des circuits électriques (11, 12) présente une bobine (13, 14) servant d'élément de couplage à induction (31, 36).

13. Meuble selon l'une des revendications 6 à 8, **caractérisé en ce que** l'unité de construction (9) disposée sur le corps de meuble est connectée par un câble multiconducteur (17) avec le mécanisme d'éjection (18) avec un bloc d'alimentation par le secteur et/ou **en ce que** l'unité de construction (10) disposée sur le tiroir (3) est connectée par un câble multiconducteur (19) à l'au moins un ou aux plusieurs dispositifs de contrôle (7).

14. Meuble selon l'une des revendications précédentes, **caractérisé en ce que** les boîtiers (20, 21) peuvent être montés chacun sur la partie de meuble correspondante, corps de meuble (2) ou tiroir (3) sur des moyens d'assemblage ou des moyens de fixation tels que des perçages ou des trous oblongs (25) des unités de construction (9, 10).

15. Meuble selon l'une des revendications précédentes, **caractérisé en ce que** la première partie de boîtier médiane (20a) destinée à recevoir le circuit (11) est reliée de manière mobile avec des deuxièmes parties de boîtier (20b, c) qui présentent les moyens d'assemblage (25) pour l'assemblage de l'unité de construction sur le corps de meuble.

16. Meuble selon l'une des revendications 9 à 15, **caractérisé en ce que** le circuit (11) sur le corps de meuble (2), qui est conformé comme l'excitateur, présente de préférence un dispositif d'alimentation électrique (28), un oscillateur (29) monté en aval de celui-ci, un dispositif pour la préparation des impulsions (30) monté en aval de l'oscillateur (29) et l'élément de couplage à induction (31) monté en aval du dispositif (30), afin de transmettre de l'énergie de l'élément de couplage à induction (31) à l'élément de couplage correspondant (36) sur le tiroir (3).

17. Meuble selon l'une des revendications 9 à 16, **caractérisé en ce que** le circuit (11) présente en outre, pour traiter les signaux transmis à l'élément de couplage à induction (31) ou émis sans fil par le transpondeur et captés par l'élément de couplage (31), un dispositif de balayage de signaux (32) en aval duquel sont montés un démodulateur (33) et un dispositif d'analyse des signaux (34), qui peut être conçu pour actionner des consommateurs tels que le mécanisme d'éjection (18) en fonction de ces signaux.

18. Meuble selon la revendication 17, **caractérisé en ce qu'**un dispositif de contrôle, en particulier un microcontrôleur (35), est connecté à un ou plusieurs des composants du circuit d'excitateur (11) et **en ce que** le microcontrôleur (35) est connecté à l'oscillateur (29), au dispositif (30) de traitement des impulsions, au dispositif de balayage de signaux (32), au démodulateur (33) et au dispositif d'analyse des signaux (34).

19. Meuble selon l'une des revendications 9 à 18, **caractérisé en ce que** le circuit (12) comprend l'élément de couplage à induction (36), en aval duquel sont montés en parallèle un dispositif d'alimentation électrique (37) et un étage de sectionnement des impulsions (38) et **en ce que** l'étage de sectionnement des impulsions (38) est connecté à un dispositif de commande (39) et **en ce que** le dispositif de contrôle (7) est connecté à une entrée du dispositif de commande (39) et associé à une logique d'entrée-sortie (40), et **en ce que** le circuit de sortie des signaux présente en outre un modulateur (41) connecté à un dispositif de contrôle (39) et présente un oscillateur (42) monté en aval de celui-ci qui est connecté à l'élément de couplage à induction (36).

20. Meuble selon l'une des revendications 11 à 19, **caractérisé en ce que** les processus des circuits (10) et (11) sont contrôlés de telle sorte que la transmission des données (S) du transpondeur (12) à l'excitateur (11), d'une part, et la transmission d'énergie (E) de l'excitateur (11) au transpondeur (12), d'autre part, s'effectue par blocs (E, S, E) de façon décalée.

21. Meuble (1) selon la revendication 1, **caractérisé en ce que** le dispositif de couplage est conçu comme un dispositif de couplage à action capacitive.
